# EUROPÄISCHE PATENTSCHRIFT

(11) **EP 1 750 052 B1**
(45) Veröffentlichungstag und Bekanntmachung des Hinweises auf die Patenterteilung: **17.11.2010**
(21) Anmeldenummer: 05017160.2
(22) Anmeldetag: 06.08.2005
(51) Int. Cl.: F21S 8/00, F21V 23/04

(54) **Operationsleuchte**
Surgical lamp
Lampe scialytique

(43) Veröffentlichungstag der Anmeldung: 07.02.2007
(73) Patentinhaber: TRUMPF Medizin Systeme GmbH + Co. KG, 82178 Puchheim (DE)
(72) Erfinder: Tahbazian, Kamran, 82194 Gröbenzell (DE); Marka, Rudolf Dr., 81479 München (DE); Held, Fred, 22299 Hamburg (DE)
(74) Vertreter: Feldmeier, Jürgen

(56) Entgegenhaltungen:
- EP-A- 1 251 722
- WO-A-01/69130
- US-A- 5 497 295
- US-A1- 2002 089 857
- US-B2- 6 863 422

## Beschreibung

Die Erfindung betrifft eine Operationsleuchte mit einer Bedieneinrichtung, welche mehrere Betriebsparameteranzeigefelder zur Anzeige einstellbarer Parameter von Betriebszuständen der Operationsleuchte und ein Bedienelement zum Einstellen der Parameter aufweist.

Derartige Operationsleuchten sind durch ihre Verwendung in Operationssälen allgemein bekannt geworden.

Weiterhin offenbart Patentdokument US 2002/0089857 eine Operationsleuchte mit einer Handgriffbaugruppe, die Betriebsanzeigefelder und einen Druckknopf aufweist, wobei mit dem Druckknopf sowohl die Helligkeit des abgestrahlten Lichts als Betriebsparameter eingestellt werden kann, als auch die Operationsleuchte ein- und ausgeschaltet werden kann.

Die Betriebsanzeigefelder zeigen den eingestellten Betriebsparameter bezüglich der Helligkeit des abgestrahlten lichts an.

Zur erleichterten Handhabung der Operationsleuchte ist es wünschenswert, dass die Bedieneinrichtung für den Operateur leicht zugänglich ist.

Der Erfindung liegt die Aufgabe zu Grunde, die Handhabung der Operationsleuchte weiter zu verbessern.

Die Aufgabe wird mit den Merkmalen des Ansprüchs 1 gelöst. Weiterbildungen der Erfindung sind Gegenstand der Unteransprüche.

Ein Aspekt der Erfindung ist eine Operationsleuchte der eingangs genannten Art bei der das Bedienelement auch Steuersignale zum Wechseln des Betriebszustands abgibt. Erfindungsgemäß kann der Operateur mithilfe eines einzigen Bedienelements zwischen Betriebszuständen umschalten und die Parameter des Betriebszustands verändern.

In technischer Umsetzung der Funktionen des Bedienelements erfolgt die Abgabe von Steuersignalen zum Einstellen der Betriebsparameter durch eine andere Bewegungsrichtung des Bedienelements als die Abgabe der Steuersignale zum Wechseln des Betriebszustands. Beispielsweise kann eine Bewegungsrichtung eine Drehung und die andere Bewegungsrichtung eine axiale Verschiebung sein.

Zur optimalen Zugänglichkeit der Bedieneinrichtung kann die Bedieneinrichtung im Bereich der Leuchtkörper bzw. der Leuchtmodule oder der Befestigungseinrichtung der Operationsleuchte angeordnet sein.

Vorteilhafterweise können die einstellbaren Betriebszuständen sein: Lichtintensität, abgegebene Farbtemperatur, Verteilung der Lichtintensitäten an der Lichtaustrittsfläche.

Wenn das Bedienelement der Bedieneinrichtung abnehmbar ist, kann dieses leicht gereinigt werden.

Wenn das Bedienelement der Bedieneinrichtung sterilisierbar ist, kann das Bedienelement auch während der Operation vom Operateur bedient werden.

Zwei bevorzugte Ausführungsbeispiele der Erfindung sind in der schematischen Zeichnung dargestellt und werden anhand der Zeichnung erläutert. Es zeigt:
- **Figur 1**: eine erste Operationsleuchte;
- **Figur 2**: eine zweite Operationsleuchte;
- **Figur 3**: ein Bedienfeld einer Bedieneinrichtung für die erste oder zweite Operationsleuchte.

Gemäß **Figur 1** umfasst eine Operationsleuchte **1** mehrere Leuchtmodule **2**, einen Handgriff **3** und eine Bedieneinrichtung **4**. Die Leuchtmodule 2 sind über einen Träger mit einem Schwenkarm **5** eines Stativs verbunden, welches an einer Decke oder Wand befestigt werden kann. Die Leuchtmodule 2 werden mithilfe der Bedieneinrichtung 4 gesteuert, welche an dem Schwenkarm 5 angebracht ist. Optional ist noch eine zusätzliche Bedieneinrichtung möglich, welche beispielsweise in die Wand des Operationssaals eingebaut sein kann. Die Bedienung ist wahlweise von beiden Bedieneinrichtungen möglich. Die Anzeige der jeweiligen Betriebszustände und Parameter ist identisch. Die Bedieneinrichtung 4 weist ein Bedienelement **6** auf, wodurch es möglich ist, zwischen den einzelnen Betriebszuständen der Operationsleuchte 1 umzuschalten und auch innerhalb der Betriebszustände die Parameter zu verändern. Zum Umschalten der Betriebszustände lässt sich das Bedienelement 6 in axialer Richtung gemäß dem Doppelpfeil verschieben. Für Veränderung der Parameter kann das Bedienelement 6 verdreht werden (zur Verschiebung und Drehung des Bedienelements siehe Figur 3).

Das Bedienelement 6 ist durch einen abnehmbaren und sterilisierbaren Tast-/Drehschalter ausgebildet, welcher sowohl beim Drücken als auch bei seiner Verdrehung Impulse an die Steuerung der Operationsleuchte 1 gibt. Beim Drücken des Bedienelements 6 werden die verschiedenen Betriebszustände der Operationsleuchte 1 nacheinander durchgeschaltet. Hierbei handelt es sich um die Funktionen:
- Ein /Aus (in oder aus einem Standby-Zustand)
- Lichtintensität (Helligkeit)
- Farbtemperatur
- Beleuchtungssituation (Auswahl der Intensitätsverteilung des Lichtaustritts)
- optional: Kameraansteuerung (Orientierung, Zoom)

Das definierte stufenweise Verdrehen des Bedienelements 6 wird durch Raststellungen des Drehschalters erleichtert. Innerhalb der Betriebszustände können die Betriebsparameter verändert und an der Bedieneinrichtung 4 angezeigt werden. Die folgenden Parameter sind in einer Steuerung abgespeichert:
- Lichtintensität:: z.B. Endo (10%) / 50% / 60% / 70% / 80% / 90% / 100%
- Farbtemperatur:: z.B. 3 500 K / 4 000 K / 4 500 K / 5 000 K
- Beleuchtungssituation:: z.B. 1 Operateur / 2 Operateure / großflächige Wunde / tiefe, enge Wunde.

Bei der Verwendung der Operationsleuchte 1 in einem System von mehreren Operationsleuchten besteht die Möglichkeit auszuwählen, ob die Betriebsparameter synchronisiert werden, d.h. dass z.B. bei einer Veränderung der Farbtemperatur einer Operationsleuchte die Farbtemperatur von einer oder mehreren weiteren Operationsleuchten auf den gleichen Wert geändert werden, was bei der Ausleuchtung von einem Operationsfeld durch mehrere Operationsleuchten sinnvoll ist. Alternativ dazu kann eingestellt werden, dass die Betriebsparameter der einzelnen Operationsleuchten separat geändert werden können, was bei mehreren Operationenfeldern sinnvoll sein kann.

Das Aus- bzw. Einschalten am sterilen Bedienelement 6 führt in oder aus einem Standby-Modus. Die Betriebsparameter werden beim Ausschalten abgespeichert und können weiterhin angezeigt werden. Beim Einschalten ist die Operationsleuchte 1 in dem Betriebszustand mit den abgespeicherten, letzten Parametern.

Gemäß **Figur 2** ist die Bedieneinrichtung 4 im Bereich der Leuchtmodule 2 angeordnet. Die Funktion der Bedieneinrichtung 4 ist unverändert. Bei beiden Alternativen der Anordnung der Bedieneinrichtung 4 an der Operationsleuchte 1 kann die Bedieneinrichtung 4 vom Operateur bedient werden, weil eine für den Operateur zugängliche Anordnung gegeben ist. Gemäß Figur 2 befindet sich die Bedieneinrichtung 4 an der dem Operationsfeld zugeordneten Unterseite der Operationsleuchte 1.

Gemäß **Figur 3** umfasst die Bedieneinrichtung 4 neben dem Bedienelement 6 einen nicht sterilen Schalter **7,** mit dessen Hilfe die Operationsleuchte vollständig aus- bzw. eingeschaltet werden kann. Beim Einschalten befindet sich die Operationsleuchte dann in einem Zustand mit vordefinierten Parametern (Grundstellung). Die Bedieneinrichtung 4 weist eine Anzeige **8** mit mehreren LEDS zur Darstellung der Intensität der eingestellten Helligkeit der Operationsleuchte, eine Anzeige **9** mit mehreren LEDS zur Darstellung der Intensität der eingestellten Farbtemperatur, eine Anzeige **10** zur Darstellung der Einstellung der Operationsleuchte bezüglich tiefer oder nicht tiefer Wunden und eine Anzeige **11** zur Darstellung der Einstellung der Operationsleuchte bezüglich eines oder mehrerer Operateure innerhalb des Leuchtfelds.

## Patentansprüche

1. Operationsleuchte (1) mit einer Bedieneinrichtung (4), wobei die Bedienenrichtung (4) mehrere Betriebsparameteranzeigefelder (8, 9, 10, 11) zur Anzeige einstellbarer Betriebsparameter von Betriebszuständen der Operationsleuchte (1) und ein Bedienelement (6) zum Schalten eines Standby-Zustands, sowie zum Einstellen der Betriebsparameter aufweist, wobei das Bedienelement (6) auch Steuersignale zum Wechseln zwischen den verschiedenen Betriebszuständsen abgibt, so dass mit dem Bedienelement (6) zwischen mehreren Betriebszuständen umgeschaltet wird und die Betriebsparameter in dem jeweils eingestellten Betriebszustand eingestellt werden, wobei die Abgabe von Steuersignalen zum Einstellen der Betriebsparameter durch eine andere Bewegungsrichtung des Bedienelements (6) erfolgt als die Abgabe der Steuersignale zum Wechseln des Betriebszustands.

2. Operationsleuchte nach Anspruch 1, **dadurch gekennzeichnet, dass** eine Bewegungsrichtung eine Drehung und die andere Bewegungsrichtung eine axiale Verschiebung ist.

3. Operationsleuchte nach einem der vorhergehenden Ansprüche, **dadurch gekennzeichnet, dass** die Bedieneinrichtung (4) im Bereich der Leuchtkörper bzw. der Leuchtmodule (2) oder der Befestigungseinrichtung der Operationsleuchte (1) angeordnet ist.

4. Operationsleuchte nach einem der vorhergehenden Ansprüche, **dadurch gekennzeichnet, dass** ein einstellbarer Betriebszustand die Lichtintensität ist.

5. Operationsleuchte nach einem der vorhergehenden Ansprüche, **dadurch gekennzeichnet, dass** ein einstellbarer Betriebszustand die abgegebene Farbtemperatur ist.

6. Operationsleuchte nach einem der vorhergehenden Ansprüche, **dadurch gekennzeichnet, dass** ein einstellbarer Betriebszustand die Verteilung der Lichtintensitäten an der Lichtaustrittsfläche ist.

7. Operationsleuchte nach einem der vorhergehenden Ansprüche, **dadurch gekennzeichnet, dass** das Bedienelement (6) der Bedieneinrichtung (4) abnehmbar ist.

8. Operationsleuchte nach einem der vorhergehenden Ansprüche, **dadurch gekennzeichnet, dass** das Bedienelement (6) der Bedieneinrichtung (4) sterilisierbar ist.

## Claims

1. Surgical lamp (1) having an operating device (4), wherein the operating device (4) comprises several operating parameter display fields (8, 9, 10, 11) for displaying adjustable operating parameters of operating states of the surgical lamp (1) and a control element (6) for switching a stand-by status as well as for adjusting the operating parameters, wherein the control element (6) also emits control signals for switching between the different operating states so that by the control element (6), it is switched between several operating states and the operating parameters are adjusted in the respectively selected operating state, wherein the output of control signals for adjusting the operating parameters takes place by an other direction of movement of the control element (6) than the output of the control signals for switching the operating state.

2. Surgical lamp according to claim 1, **characterized in that** one direction of movement is a rotation and the other direction of movement is an axial displacement.

3. Surgical lamp according to any of the preceding claims, **characterized in that** the operating device (4) is arranged in the region of the lamp bodies or the lamp modules (2) or the fixing device of the surgical lamp (1).

4. Surgical lamp according to any of the preceding claims, **characterized in that** one adjustable operating state is the light intensity.

5. Surgical lamp according to any of the preceding claims, **characterized in that** one adjustable operating state is the emitted colour temperature.

6. Surgical lamp according to any of the preceding claims, **characterized in that** one adjustable operating state is the distribution of the light intensities at the light emerging face.

7. Surgical lamp according to any of the preceding claims, **characterized in that** the control element (6) of the operating device (4) is detachable.

8. Surgical lamp according to any of the preceding claims, **characterized in that** the control element (6) of the operating device (4) is sterilisable.

## Revendications

1. Lampe scialytique (1), avec un dispositif de commande (4), le dispositif de commande (4) présentant plusieurs champs d'affichage de paramètres de fonctionnement (8, 9, 10, 11), pour afficher des paramètres de fonctionnement réglables d'états de fonctionnement de la lampe scialytique (1), et un élément de commande (6), pour commuter un état d'attente, ainsi que pour régler les paramètres de fonctionnement, l'élément de commande (6) délivrant également des signaux de commande pour changer entre les différents états de fonctionnement, de manière à commuter entre plusieurs états de fonctionnement à l'aide de l'élément de commande (6) et à régler les paramètres de fonctionnement dans l'état de fonctionnement chaque fois réglé, la délivrance de signaux de commande pour régler les paramètres de fonctionnement s'effectuant en adoptant un sens de déplacement de l'élément de commande (6), autre que pour la délivrance des signaux de commande pour changer l'état de fonctionnement.

2. Lampe scialytique selon la revendication 1, **caractérisée en ce qu'**un sens de déplacement est une rotation et l'autre sens de déplacement est une translation axiale.

3. Lampe scialytique selon l'une des revendications précédentes, **caractérisée en ce que** l'élément de commande (6) est disposé dans la zone du corps de lampe ou des modules de lampe (2), ou du dispositif de fixation de la lampe scialytique (1).

4. Lampe scialytique selon l'une des revendications précédentes, **caractérisée en ce qu'**un état de fonctionnement réglable est l'intensité lumineuse.

5. Lampe scialytique selon l'une des revendications précédentes, **caractérisée en ce qu'**un état de fonctionnement réglable est la température de couleur délivrée.

6. Lampe scialytique selon l'une des revendications précédentes, **caractérisée en ce qu'**un état de fonctionnement réglable est la distribution des intensités lumineuses sur la surface de sortie de lumière.

7. Lampe scialytique selon l'une des revendications précédentes, **caractérisée en ce que** l'élément de commande (6) du dispositif de commande (4) est susceptible d'être extrait.

8. Lampe scialytique selon l'une des revendications précédentes, **caractérisée en ce que** l'élément de commande (6) du dispositif de commande (4) est stérilisable.
